# EUROPÄISCHE PATENTSCHRIFT

(11) **EP 4 265 845 B1**
(45) Veröffentlichungstag und Bekanntmachung des Hinweises auf die Patenterteilung: **04.06.2025**
(21) Anmeldenummer: 23167433.4
(22) Anmeldetag: 11.04.2023
(51) Int. Cl.: E01H 4/02

(54) **PISTENRAUPE ZUR GESTALTUNG UND PFLEGE VON SCHNEEGELÄNDE**
SNOW GROOMER FOR SHAPING AND MAINTAINING SNOW TERRAIN
DAMEUSE POUR LA CONCEPTION ET L'ENTRETIEN DE TERRAIN ENNEIGÉS

(30) Priorität: 20.04.2022 DE 102022203857
(43) Veröffentlichungstag der Anmeldung: 25.10.2023
(73) Patentinhaber: Kässbohrer Geländefahrzeug AG, 88471 Laupheim (DE)
(72) Erfinder: Behmüller, Andreas, 89171 Illerkirchberg (DE); Henger, Claudius, 88480 Achstetten (DE); Holzapfel, Sven, 88480 Achstetten (DE); Hartmann, Daniel, 89168 Niederstotzingen (DE); Mangold, Martin, 89180 Berghülen (DE)
(74) Vertreter: Patentanwälte Ruff, Wilhelm, Beier, Dauster & Partner mbB

(56) Entgegenhaltungen:
- EP-A1- 4 166 721
- DE-A1- 102017 002 163
- DE-A1- 102018 213 240
- DE-C1- 4 109 257
- JP-A- 2011 011 622
- US-A1- 2021 173 399

## Beschreibung

Die Erfindung betrifft eine Pistenraupe zur Gestaltung und Pflege von Schneegelände mit einem Fahrwerksrahmen sowie mit einem Kettenlaufwerk, das zwei Laufwerksseiten auf gegenüberliegenden Längsseiten des Fahrwerksrahmens aufweist, wobei jede Laufwerksseite ein Turasrad, mehrere Laufräder, sowie ein Spannrad und eine um das Turasrad, die Laufräder und das Spannrad umlaufende Laufwerkskette aufweist, sowie mit einem Fahrantriebssystem zum Antreiben des Kettenlaufwerks, und mit einem front- oder heckseitigen Anbaugerät.

Aus der DE 10 2020 206 710 A1 ist eine derartige Pistenraupe bekannt. Die bekannte Pistenraupe weist einen Fahrwerksrahmen auf, auf dem ein Fahrerhaus positioniert ist. Zudem ist ein Kettenlaufwerk mit zwei Laufwerksseiten vorgesehen, denen jeweils eine Laufwerkskette zugeordnet ist. Das Kettenlaufwerk wird mittels eines Fahrantriebssystems angetrieben. Heckseitig ist an der Pistenraupe eine Heckfräse angeordnet, die zur Bearbeitung einer Schneeoberfläche vorgesehen ist. An der Heckfräse ist ein Messaufnehmer vorgesehen, der im Fahrbetrieb der Pistenraupe kontinuierlich in eine Schneeschicht der Schneeoberfläche eintaucht. Der Messaufnehmer ist mit einer Kraftsensorik und einer Temperatursensorik versehen, um einen Schneeoberflächenaufbau erfassen zu können.

Die DE 10 2018 213 240 A1 offenbart eine Pistenraupe mit einem Fahrwerksrahmen und einem Kettenlaufwerk, das auf gegenüberliegenden Längsseiten des Fahrwerksrahmens zwei Laufwerksseiten aufweist. Jede Laufwerksseite ist mit einem Turasrad, einem Spannrad und mehreren Laufrädern sowie einer um das Turasrad, die Laufräder und das Spannrad umlaufenden Laufwerkskette versehen. Zudem ist ein Fahrantriebssystem zum Antreiben des Kettenlaufwerks vorgesehen. Die Pistenraupe weist ein frontseitiges Räumschild sowie eine heckseitig angebaute Fräseinrichtung auf.

Aus der JP 2011 011622 A ist ein Überwachungssystem für ein Kettenlaufwerk bekannt, das eine Sensorik zur Erfassung von Vibrationen im Bereich des Fahrwerksrahmens aufweist. Eine elektronische Überwachungseinrichtung wertet die erfassten Vibrationsdaten aus.

Die DE 10 2017 002 163 A1 offenbart ein Kettenspannsystem für Kettenfahrzeuge zur Einstellung einer Kettenvorspannung, das eine elektromechanische Stelleinrichtung zur variablen Einstellung der Kettenvorspannung und eine Kontrolleinheit aufweist, die zur Messung eines Motorstroms mit der elektromechanischen Stelleinrichtung verbunden ist.

Die DE 41 09 257 C1 offenbart ein Verfahren zur Überwachung von Ketten eines Kettenfahrzeugs auf Fehlfunktionen. Dabei wird im Fahrbetrieb ein Ist-Laufgeräusch der Kette erfasst und mit einem mittleren Laufgeräusch einer intakten Kette verglichen und abhängig vom Ergebnis des Vergleichs ein Fehlersignal ausgelöst.

Aus der US 2021/0173399 A1 ist ein Kettenfahrzeug bekannt, bei dem das Kettenlaufwerk auf mehrere Parameter wie Temperatur, Druck, Beschleunigung und Ähnliches überwacht wird. Dabei werden auch Eigenschaften einer Bodenbeschaffung erfasst, auf denen im Fahrbetrieb das Kettenlaufwerk abrollt.

Das Zwischendokument EP4166721 A1 betrifft eine Pistenraupe mit Körperschallsensor.

Aufgabe der Erfindung ist es, eine Pistenraupe der eingangs genannten Art zu schaffen, die eine gute Bearbeitungsqualität einer Schneeoberfläche des Schneegeländes ermöglicht.

Diese Aufgabe wird durch die Merkmale des Anspruchs 1 gelöst. Durch die erfindungsgemäße Sensorik zur Erfassung von Körperschallfrequenzen ist eine Erfassung des Schneeuntergrunds möglich, ohne dass - wie beim Stand der Technik - ein Messaufnehmer in die Schneeoberfläche eintaucht, der Schneeoberflächenbeschädigungen herbeiführen kann. Erfindungsgemäß werden vielmehr Körperschallwellen erfasst, die im Fahrbetrieb durch das zwangsläufige Eintauchen von Kettenstegen der Laufwerksketten in die Schneeoberfläche entstehen. Diese Schallwellen werten ausgewertet und signalisiert. Dadurch können Rückschlüsse auf Schneebedingungen des Schneeuntergrundes gezogen werden, ohne dass die Schneeoberfläche beschädigt werden muss. Erfindungsgemäß erfolgt die Erfassung vielmehr berührungslos. So ist es insbesondere möglich, eine Eisoberfläche, Kunstschnee- oder Naturschneebedingungen, Neuschnee, Pulverschnee oder Sulzschnee oder auch einen unterschiedlich gestalteten Schichtaufbau des Schneeuntergrundes zu erfassen. In letzterem Fall ist insbesondere erfassbar, ob eine vereiste Deckschicht mit einer darunterliegenden Sulzschicht oder ein umgekehrter Schichtaufbau vorhanden sind. Darüber hinaus können erfindungsgemäß die Funktionsteile selbst auf ihren einwandfreien Betrieb überprüft werden, da beschädigte Funktionsteile andere Schallfrequenzen ausstrahlen als unbeschädigte Funktionsteile. Erfindungsgemäß ist ergänzend oder alternativ vorgesehen, eine entsprechende Sensorik an einem front- oder heckseitigen Anbaugerät der Pistenraupe vorzusehen, um zum einen entsprechende Funktionsteile dieses Anbaugeräts auf ihre einwandfreie Funktion überwachen zu können und zum anderen aufgrund der erfassten Schnee- und Schichtaufbaubedingungen entsprechende Funktionsparameter des Anbaugeräts entsprechend anpassen zu können. Vorzugweise weist das Anbaugerät wenigstens eine in einem Arbeitsbetrieb rotierende Fräswelle auf.

Erfindungsgemäß ist das Anbaugerät als Heckfräse ausgeführt, und in der Überwachungseinrichtung sind Körperschallfrequenzbereiche für einen bestimmungsgemäßen Betrieb wenigstens einer Fräswelle der Heckfräse und/oder einer Glätteinrichtung der Heckfräse abgelegt. Durch entsprechenden Vergleich dieser Soll-Werte mit aufgenommenen Ist-Werten im tatsächlichen Fräsbetrieb der Heckfräse ist eine entsprechende Anpassung von Funktionsparametern der Heckfräse möglich.

In Ausgestaltung der Erfindung ist die Überwachungseinrichtung mit dem Fahrantriebssystem zum Erhalt von Fahrgeschwindigkeits- oder Kettengeschwindigkeitsdaten gekoppelt, und in der Überwachungseinrichtung sind mehrere Kennlinien von Körperfrequenzbereichen für unterschiedliche Fahr- oder Kettengeschwindigkeiten der Pistenraupe abgelegt. Diese Ausgestaltung berücksichtigt, dass Körperschallfrequenzen bei unterschiedlichen Geschwindigkeiten der Pistenraupe wie auch abhängig von einem Schlupf des Kettenlaufwerks im Fahrbetrieb der Pistenraupe unterschiedlich sind.

In weiterer Ausgestaltung der Erfindung sind Körperschallfrequenzbereiche für unterschiedliche Oberflächen- oder Aufbaugestaltungen des Schneegeländes bei Überfahren durch das Kettenlaufwerk der Pistenraupe in der Überwachungseinrichtung abgelegt. Falls das Anbaugerät als Heckfräse ausgeführt ist, können alternativ oder ergänzend Körperschallfrequenzbereiche für unterschiedliche Oberflächen- oder Aufbaugestaltungen des Schneegeländes im Fräsbetrieb der Heckfräse abgelegt sein, die als Soll-Werte für einen Vergleich mit den tatsächlich erfassten Ist-Werten dienen.

In weiterer Ausgestaltung der Erfindung weist die Sensorik wenigstens einen triaxialen Beschleunigungssensor zur Aufnahme von Körperschallfrequenzen auf. Die Triaxialität lässt eine dreidimensionale Erfassung von Körperschallwellen zu. Der Beschleunigungssensor kann piezoelektrisch gestaltet sein oder auf einer Quarztechnologie beruhen. Alternativ kann der Beschleunigungssensor kapazitiv aufgebaut oder magnetisch stabilisiert sein. Bei der Quarztechnologie kommen Beschleunigungsmesssysteme mit biegsamen Quarzstäben zum Einsatz. Alternativ ist es möglich, einen Beschleunigungssensor mit magnetisch stabilisierten Massen zu versehen, deren Auslenkung entsprechende magnetische Feldänderungen ergeben, die erfasst werden. Bei piezoelektrischen Beschleunigungssensoren sind piezokeramische Sensorplättchen vorgesehen, die dynamische Druckschwankungen in elektrische Signale umwandeln, die entsprechend weiterverarbeitet werden. Die Druckschwankung wird durch eine an der Piezokeramik befestigte Masse erzeugt.

In weiterer Ausgestaltung der Erfindung ist der Beschleunigungssensor miniaturisiert ausgeführt, insbesondere als mikro-elektro-mechanisches System (MEMS). Derartige MEMS-Beschleunigungssensoren arbeiten mit Änderungen der elektrischen Kapazität. Derartige Sensoren werden meist aus Silizium hergestellt.

In weiterer Ausgestaltung der Erfindung ist der Beschleunigungssensor an einer Spannachse oder einem Spannachsträger des Spannrads befestigt. Das Spannrad ist auf jeder Laufwerksseite der Pistenraupe als vorderstes Rad vorgesehen, um das die jeweilige Laufwerkskette umläuft. Es hat sich herausgestellt, dass bei Anordnung eines Beschleunigungssensors an der Spannachse oder einem Träger der Spannachse besonders gut entsprechende Körperschallfrequenzen von Funktionsteilen der Pistenraupe im Fahrbetrieb der Pistenraupe erfasst werden können.

In weiterer Ausgestaltung der Erfindung sind als Funktionsteile Teile oder Abschnitte der Laufwerksseiten des Kettenlaufwerks, Teile des Fahrantriebssystems, Teile des Anbaugeräts oder Lager- oder Pumpenkomponenten im Bereich des Fahrwerksrahmens vorgesehen. Entsprechende Funktionsteile sind alle Teile oder Abschnitte, die im Fahr- oder Arbeitsbetrieb der Pistenraupe rotierbar oder in anderer Form beweglich sind.

In weiterer Ausgestaltung der Erfindung ist wenigstens ein Beschleunigungssensor zur Erfassung von Körperschallfrequenzen an einem Tragrahmen des front- oder heckseitigen Anbaugeräts befestigt. Vorzugsweise ist der Beschleunigungssensor an einem Tragrahmen einer Heckfräse der Pistenraupe befestigt. Diese Ausgestaltung ermöglicht eine Steuerung von Funktionskomponenten der Heckfräse abhängig von Auswertungen des Schneegeländeaufbaus aufgrund der erfassten Körperschallfrequenzen.

In weiterer Ausgestaltung der Erfindung ist die Überwachungseinrichtung an eine Steuereinrichtung zur Ansteuerung eines Fräsantriebs der Fräswelle und zur Steuerung einer Eintauchtiefe der Fräswelle und zur Steuerung eines Anpressdrucks der Glätteinrichtung auf der Schneeoberfläche angeschlossen. Dies sind typische Funktionsparameter der Heckfräse, die abhängig vom Ergebnis der Auswertung der Überwachungseinrichtung steuerbar sind.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.
- Fig. 1: zeigt schematisch in einer Seitenansicht eine Ausführungsform einer erfindungsgemäßen Pistenraupe und
- Fig. 2: in vergrößerter, perspektivischer Darstellung einen Teilbereich der Pistenraupe gemäß Fig. 1 im Bereich einer Spannradachse des Fahrwerksrahmens.

Eine Pistenraupe 1 nach den Fig. 1 und 2 ist mit einem frontseitigen Anbaugerät in Form eines Räumschilds 2 und mit einem heckseitigen Anbaugerät in Form einer Heckfräse 3 versehen. Die Pistenraupe 1 weist einen Fahrwerksrahmen 4 auf, der ein Fahrerhaus 6 sowie eine Windenanordnung 5 trägt. Der Fahrwerksrahmen 4 wird auf gegenüberliegenden Längsseiten flankiert von einem Kettenlaufwerk, das eine linke und eine rechte Laufwerksseite - in normaler Fahrtrichtung der Pistenraupe 1 gesehen - aufweist. Jede Laufwerksseite ist mit einem heckseitigen Turasrad 9, einem frontseitigen Spannrad 7 und insgesamt vier Laufrädern 8 versehen, um die herum eine Laufwerkskette 10 umläuft. Die Laufwerkskette 10 ist aus einer Vielzahl von in Fahrzeugquerrichtung erstreckten Kettenstegen 11 und mehreren in Fahrzeuglängsrichtung verlaufenden Kettenbändern aufgebaut, an denen die Kettenstege 11 befestigt sind. Die Laufwerkskette 10 wird mithilfe von Spurbügeln geführt, die jeweils innenseitig der Kettenstege 11 angeordnet und fest mit den Kettenstegen 11 und den Kettenbändern verbunden sind.

Das Kettenlaufwerk wird angetrieben durch ein Fahrantriebssystem, das mithilfe geeigneter Antriebsmotoren die beiden Turasräder 9 der gegenüberliegenden Laufwerksseiten antreibt für Vorwärtsfahrt, Rückwärtsfahrt und Lenkbewegungen der Pistenraupe 1.

Anhand der Fig. 1 ist erkennbar, dass die Pistenraupe 1 in betriebsbereitem Fahrzustand mit den Kettenstegen 11 eines unteren Trums der Laufwerkskette 10 in eine Schneeoberfläche S eines Schneegeländes eintaucht bis etwa zu einer schematisiert dargestellten Schneeschicht S₁. Die Höhe des Schneeaufbaus zwischen der Schneeoberfläche S und der durch die Kettenstege 11 bearbeiteten Schneeschicht S₁ ist die Bearbeitungstiefe der Laufwerksketten 10 beim Überfahren des Schneeuntergrunds, d. h. des Schneegeländes, durch die Pistenraupe 1. Durch das Eintauchen der Kettenstege 11 bei sich drehenden Laufwerksketten 10 entstehen zum einen Geräusche in Form von Luftschallwellen, die abhängig sind von der Beschaffung des Schichtaufbaus des Schneegeländes ausgehend von der Schneeoberfläche S. Zum anderen entstehen durch die Vielzahl der sich bewegenden Funktionsteile der Pistenraupe 1 im Fahrbetrieb Körperschallwellen. Derartige Funktionsteile sind insbesondere die Laufwerksketten 10, die Laufräder 8, die Spannräder 7 und die Turasräder 9 wie auch entsprechende Achslagerungen und Achsfederungen der Radlager oder Hydraulikpumpen für eine Arbeitshydraulik oder für das Fahrantriebssystem der Pistenraupe 1, um nur einige zu nennen. Diese Luft- und Körperschallwellen werden bei der Pistenraupe 1 gemäß den Fig. 1 und 2 erfasst durch wenigstens einen Beschleunigungssensor 12, der anhand der Fig. 2 erkennbar ist. Der Beschleunigungssensor 12 ist als mikro-elektro-mechanisches System gestaltet und kann triaxiale Beschleunigungen aufnehmen, die durch entsprechende Körperschallwellen entstehen. Der Beschleunigungssensor 12 ist an einem Spannachsträger einer Spannachse 14 befestigt, die das - in normaler Fahrtrichtung gesehen - linke Spannrad 7 trägt.

Der Beschleunigungssensor 12 ist an eine elektronische Überwachungseinrichtung Ü angeschlossen, in der Soll-Wertbereiche für Körper- oder Luftschallfrequenzbereiche unterschiedlicher Funktionsteile der Pistenraupe abgelegt sind, die bei bestimmungsgemäßen Betrieb der Pistenraupe entstehen. Dabei können mehrere Kennlinien von Soll-Wertbereichen abgelegt sein, die unterschiedliche Schneebedingungen, unterschiedliche Schichtaufbauten des Schneegeländes und/oder unterschiedliche Fahr- oder Kettengeschwindigkeiten der Pistenraupe 1 abbilden. In der Überwachungseinrichtung Ü werden die erfassten Ist-Werte an Körper- oder Luftschallfrequenzen des Beschleunigungssensors 12 verglichen mit den Soll-Wertbereichen und ausgewertet. Zur Übermittlung der Ist-Werte des Beschleunigungssensors 12 an die Überwachungseinrichtung Ü ist eine Signalleitung B₁ vorgesehen. Abhängig vom Ergebnis des Vergleichs gibt die Überwachungseinrichtung Ü ein Signal aus, das in Form einer Dateninformation an eine elektronische Steuereinheit St des Fahrantriebssystems oder an andere Steuerelemente von Funktionsteilen der Pistenraupe 1 weitergeleitet werden kann. Alternativ oder ergänzend kann ein entsprechendes Datensignal auch an eine Anzeigeeinrichtung D in dem Fahrerhaus 6 der Pistenraupe 1 geleitet werden, so dass ein Fahrer der Pistenraupe 1 eine Information über den Pistenzustand des Schneegeländes oder eine Information in Form einer Fehlermeldung über möglicherweise beschädigte Funktionsteile der Pistenraupe 1 erhält. So ist es möglich, dass entweder der Fahrer abhängig von den übermittelten Informationen die Fahrfunktion des Fahrantriebssystems entsprechend anpasst, oder dass die Steuereinheit St des Fahrantriebssystems direkt automatisiert entsprechende Änderungen am Fahrantrieb vornimmt, um den Fahrantrieb wieder in Richtung des bestimmungsgemäßen Betriebs zu führen. So kann insbesondere beim Erkennen von zu großem Schlupf an den Laufwerksketten 10 der Fahrantrieb zurückgeregelt werden, um den Schlupf zu reduzieren. Steuergröße ist dabei jeweils der Vergleich zwischen Soll- und Ist-Werten von Körperschallfrequenzen oder Luftschallfrequenzen.

Der Beschleunigungssensor 12 kann auch dazu vorgesehen sein, Körperschallfrequenzen des frontseitigen Räumschilds 2 oder der heckseitigen Heckfräse 3 aufzunehmen und eine Anpassung einer entsprechenden Steuerung des Räumschilds 2 oder der Heckfräse 3 abhängig von dem Vergleich zwischen entsprechenden Soll- und Ist-Werten von Körperschallfrequenzen vorzunehmen. Beim dargestellten Ausführungsbeispiel ist die Heckfräse 3 zusätzlich mit einem weiteren Beschleunigungssensor 13 versehen, der über eine Signalleitung B₂ mit der Überwachungseinrichtung Ü gekoppelt ist. Der Beschleunigungssensor 13 ist in gleicher Weise gestaltet wie der Beschleunigungssensor 12, nämlich als MEMS-Beschleunigungssensor mit triaxialem Erfassungsvermögen. Der Beschleunigungssensor 13 ist an einem Tragrahmen der Heckfräse 3 befestigt. Der Beschleunigungssensor 13 nimmt insbesondere Körperschallfrequenzen wenigstens einer angetriebenen Fräswelle der Heckfräse 3 auf, aber auch Körperschallfrequenzen, die durch das Aufpressen einer heckseitigen Glätteinrichtung der Heckfräse 3 auf den Schneeuntergrund entstehen.

Die Überwachungseinrichtung Ü ist beim dargestellten Ausführungsbeispiel gemäß den Fig. 1 und 2 zusätzlich auch noch an eine Heckfräsensteuerung HF angeschlossen, die zum einen einen Fräswellenantrieb und zum anderen eine entsprechende Stellhydraulik steuert, die die Eintauchtiefe der wenigstens einen Fräswelle in den Schneeuntergrund und die Ausrichtung der Glätteinrichtung relativ zum Schneeuntergrund wie auch den Anpressdruck der Glätteinrichtung auf dem Schneeuntergrund steuert.

Dabei sind in der Überwachungseinrichtung Ü zusätzlich Soll-Wertbereiche für Körperschallfrequenzen der entsprechenden Funktionsteile der Heckfräse 3 abgelegt, vorzugsweise mit unterschiedlichen Kennlinien, die verschiedene Fahrgeschwindigkeiten und/oder verschiedene Schneebedingungen oder Schichtaufbauten des Schneeuntergrunds umfassen. Durch entsprechenden Vergleich mit den erfassten Ist-Werten ist eine automatische Steuerung der Funktionsparameter der Heckfräse oder eine Unterstützung der Steuerung der Heckfräse durch einen Fahrer der Pistenraupe ermöglicht.

## Patentansprüche

1. Pistenraupe (1) zur Gestaltung und Pflege von Schneegelände mit einem Fahrwerksrahmen (4) sowie mit einem Kettenlaufwerk, das zwei Laufwerksseiten auf gegenüberliegenden Längsseiten des Fahrwerksrahmens (4) aufweist, wobei jede Laufwerksseite ein Turasrad (9), mehrere Laufräder (9), sowie ein Spannrad (7) und eine um das Turasrad (9), die Laufräder (8) und das Spannrad (7) umlaufende Laufwerkskette (10) aufweist, sowie mit einem Fahrantriebssystem zum Antreiben des Kettenlaufwerks, und mit einem front- oder heckseitigen Anbaugerät (3), **dadurch gekennzeichnet, dass** eine Sensorik zur Erfassung von Körperschallfrequenzen im Bereich des Fahrwerksrahmens (4) und/oder an dem Anbaugerät (3) angeordnet ist, die an eine elektronische Überwachungseinrichtung (Ü) angeschlossen ist, in der Soll-Werte für Körperschallfrequenzbereiche von Funktionsteilen in bestimmungsgemäßem Betrieb der Pistenraupe (1) abgelegt sind, und die erfasste Ist-Werte von Körperschallfrequenzen mit den Soll-Werten vergleicht und abhängig vom Ergebnis des Vergleichs ein Signal ausgibt, und dass das Anbaugerät als Heckfräse (3) ausgeführt ist, und dass in der Überwachungseinrichtung (Ü) Körperschallfrequenzbereiche für einen bestimmungsgemäßen Betrieb der wenigstens einen Fräswelle der Heckfräse (3) und/oder einer Glätteinrichtung der Heckfräse (3) abgelegt sind.

2. Pistenraupe (1) nach Anspruch 1, **dadurch gekennzeichnet, dass** die Überwachungseinrichtung (Ü) mit dem Fahrantriebssystem zum Erhalt von Fahrgeschwindigkeits- oder Kettengeschwindigkeitsdaten gekoppelt ist, und dass in der Überwachungseinrichtung (Ü) mehrere Kennlinien von Körperschallfrequenzbereichen für unterschiedliche Fahr- oder Kettengeschwindigkeiten der Pistenraupe abgelegt sind.

3. Pistenraupe (1) nach Anspruch 1 oder 2, **dadurch gekennzeichnet, dass** Körperschallfrequenzbereiche für unterschiedliche Oberflächen- oder Aufbaugestaltungen des Schneegeländes (S) bei Überfahren durch das Kettenlaufwerk der Pistenraupe (1) oder im Fräsbetrieb der Heckfräse (3) in der Überwachungseinrichtung (Ü) abgelegt sind.

4. Pistenraupe (1) nach einem der vorhergehenden Ansprüche, **dadurch gekennzeichnet, dass** die Sensorik wenigstens einen triaxialen Beschleunigungssensor (12, 13) zur Aufnahme von Körperschallfrequenzen aufweist.

5. Pistenraupe (1) nach Anspruch 4, **dadurch gekennzeichnet, dass** der Beschleunigungssensor (12, 13) miniaturisiert ausgeführt ist, insbesondere als mikro-elektro-mechanisches System (MEMS).

6. Pistenraupe (1) nach Anspruch 4 oder 5, **dadurch gekennzeichnet, dass** der Beschleunigungssensor (12) an einer Spannachse oder einem Spannachsträger des Spannrads (7) befestigt ist.

7. Pistenraupe (1) nach einem der vorhergehenden Ansprüche, **dadurch gekennzeichnet, dass** als Funktionsteile Teile oder Abschnitte der Laufwerksseiten des Kettenlaufwerks, Teile des Fahrantriebssystems, Teile des Anbaugeräts oder Lager- oder Pumpenkomponenten im Bereich des Fahrwerksrahmens vorgesehen sind.

8. Pistenraupe (1) nach einem der vorhergehenden Ansprüche, **dadurch gekennzeichnet, dass** wenigstens ein Beschleunigungssensor (13) zur Erfassung von Körperschallfrequenzen an einem Tragrahmen des front- oder heckseitigen Anbaugeräts (3) befestigt ist.

9. Pistenraupe (1) nach einem der vorhergehenden Ansprüche, **dadurch gekennzeichnet, dass** die Überwachungseinrichtung (Ü) an eine Steuereinrichtung (HF) der Heckfräse (3) zur Ansteuerung eines Fräsantriebs der Fräswelle und zur Steuerung einer Eintauchtiefe der Fräswelle und zur Steuerung eines Anpressdrucks der Glätteinrichtung auf der Schneeoberfläche angeschlossen ist.

## Claims

1. A snow groomer (1) for shaping and maintaining snow terrain with a chassis frame (4) and with a track having two chassis frames on opposite longitudinal sides of the chassis frame (4), wherein each track side has a sprocket wheel (9), several road wheels (8) and an idler wheel (7), and a drive chain (10) passing around the sprocket wheel (9), the road wheels (8) and the idler wheel (7), and with a drive system for driving the track, and with a front-mounted or rear-mounted attachment (3), **characterized in that** a sensor system for detecting structure-borne sound frequencies is arranged in the region of the chassis frame (4) and/or on the attachment (3) and is connected to an electronic monitoring device (Ü) in which set values for structure-borne sound frequency ranges of functional parts during operation of the snow groomer (1) as intended are stored and which compares the detected actual values of structure-borne sound frequencies with the set values and emits a signal dependinf on the result of the comparison; **in that** the attachment is designed as a rear-mounted tiller (3); and **in that** structure-borne sound frequency ranges for an operation as intended of the at least one tilling shaft of the rear-mounted tiller (3) and/or of a smoothing device of the rear-mounted tiller (3) are stored in the monitoring device (Ü).

2. The snow groomer (1) according to claim 1, **characterized in that** the monitoring device (Ü) is coupled to the drive system for receiving travel speed or track speed data and **in that** several characteristic curves of structure-borne sound frequency ranges for different travel or track speeds of the snow groomer are stored in the monitoring device (Ü).

3. The snow groomer (1) according to claim 1 or 2, **characterized in that** structure-borne sound frequency ranges for different surface or structure types of snow terrain (S) when it is passed over by the track of the snow groomer (1) or during tilling operation by the rear-mounted tiller (3) are stored in the monitoring device (Ü).

4. The snow groomer (1) according to any of the preceding claims, **characterized in that** the sensor system has at least one triaxial acceleration sensor (12, 13) for recording structure-borne sound frequencies.

5. The snow groomer (1) according to claim 4, **characterized in that** the acceleration sensor (12, 13) is designed miniaturized, in particular as a micro-electromechanical system (MEMS).

6. The snow groomer (1) according to claim 4 or 5, **characterized in that** the acceleration sensor (12) is fastened to an idler axle or to an idler axle support of the idler wheel (7).

7. The snow groomer (1) according to any of the preceding claims, **characterized in that** parts or sections of the track sides of the track, parts of the drive system, parts of the attachment or bearing or pump components are provided in the region of the chassis frame as functional parts.

8. The snow groomer (1) according to any of the preceding claims, **characterized in that** at least one acceleration sensor (13) for detecting structure-borne sound frequencies is fastened to a support frame of the front-mounted or rear-mounted attachment (3).

9. The snow groomer (1) according to any of the preceding claims, **characterized in that** the monitoring device (Ü) is connected to a control device (HF) of the rear-mounted tiller (3) for controlling a tiller drive of the tilling shaft, for controlling an insertion depth of the tilling shaft, and for controlling a contact pressure of the smoothing device on the snow surface.

## Revendications

1. Dameuse (1) pour aménager et entretenir les terrains enneigés avec un cadre de train de roulement (4) ainsi qu'avec un train de roulement à chenilles qui présente deux côtés de trains de roulement sur des côtés longitudinaux opposés du cadre de train de roulement (4), sachant que chaque côté de train de roulement présente un barbotin (9), plusieurs roues de roulement (8) ainsi qu'une roue de tension (7) et une chaîne de chenilles (10) tournant autour du barbotin (9), des roues de roulement (8) et de la roue de tension (7), ainsi qu'avec un système d'entraînement de train de roulement pour entraîner le train de roulement à chenilles, et avec un équipement auxiliaire (3) côté avant ou arrière, **caractérisé en ce qu'**un ensemble de capteurs destiné à détecter des fréquences de bruit structurel est disposé au niveau du cadre de train de roulement (4) et/ou sur l'équipement auxiliaire (3), lequel ensemble de capteurs est raccordé à un dispositif de surveillance électronique (Ü) dans lequel sont stockées des valeurs de consigne pour des plages de fréquence de bruit structurel de parties fonctionnelles lors de l'exploitation conforme de la dameuse (1), et que les valeurs réelles détectées des fréquences de bruit structurel sont comparées aux valeurs de consigne et qu'un signal est émis en fonction du résultat de la comparaison, et que l'équipement auxiliaire est conçu sous forme de fraiseuse arrière (3), et que dans le dispositif de surveillance (Ü), des plages de fréquence de bruit structurel sont stockées pour une exploitation conforme dudit au moins un arbre de fraisage de la fraiseuse arrière (3) et/ou d'un dispositif de lissage de la fraiseuse arrière (3).

2. Dameuse (1) selon la revendication 1, **caractérisée en ce que** le dispositif de surveillance (Ü) est couplé au système d'entraînement de train de roulement pour obtenir des données de vitesse de déplacement ou de vitesse de chenilles, et que dans le dispositif de surveillance (Ü), plusieurs courbes caractéristiques des plages de fréquence de bruit structurel sont stockées pour différentes vitesses de déplacement ou vitesses de chenilles de la dameuse.

3. Dameuse (1) selon la revendication 1 ou 2, **caractérisée en ce que** des plages de fréquence de bruit structurel sont stockées dans le dispositif de surveillance (Ü), pour différentes conformations de surface ou de structure du terrain enneigé (S) lors du passage par le train de roulement à chenilles de la dameuse (1) ou en mode fraisage de la fraiseuse arrière (3).

4. Dameuse (1) selon l'une des revendications précédentes, **caractérisée en ce que** l'ensemble de capteurs présente au moins un capteur d'accélération (12, 13) triaxial pour enregistrer les fréquences de bruit structurel.

5. Dameuse (1) selon la revendication 4, **caractérisée en ce que** le capteur d'accélération (12, 13) est conçu sous forme miniaturisée, notamment comme système microélectromécanique (MEMS).

6. Dameuse (1) selon la revendication 4 ou 5, **caractérisée en ce que** le capteur d'accélération (12) est fixé à un essieu de tension ou une traverse d'essieu de tension de la roue de tension (7).

7. Dameuse (1) selon l'une des revendications précédentes, **caractérisée en ce que** sont prévues comme parties fonctionnelles des parties ou sections des côtés du train de roulement à chenilles, des parties du système d'entraînement du train de roulement, des parties de l'équipement auxiliaire ou des composants du palier ou de la pompe au niveau du cadre de train de roulement.

8. Dameuse (1) selon l'une des revendications précédentes, **caractérisée en ce qu'**au moins un capteur d'accélération (13) destiné à détecter des fréquences de bruit structurel est fixé sur un cadre porteur de l'équipement auxiliaire (3) côté avant ou arrière.

9. Dameuse (1) selon l'une des revendications précédentes, **caractérisée en ce que** le dispositif de surveillance (Ü) est raccordé à un dispositif de commande (HF) de la fraiseuse arrière (3) pour piloter un entraînement de fraisage de l'arbre de fraisage ou pour commander une profondeur d'enfoncement de l'arbre de fraisage et pour commander une pression d'appui du dispositif de lissage sur la surface enneigée.
